# EUROPÄISCHE PATENTSCHRIFT

(11) **EP 0 140 839 B1**
(45) Veröffentlichungstag und Bekanntmachung des Hinweises auf die Patenterteilung: **07.01.1988**
(21) Anmeldenummer: 84810527.6
(22) Anmeldetag: 30.10.1984
(51) Int. Cl.: E05G 1/06

(54) **Safe-Anlage und Verfahren zu deren Betrieb**
Safe arrangement and method of operating it
Installation de coffre-fort et son procédé de fonctionnement

(30) Priorität: 31.10.1983 CH 5874/83
(43) Veröffentlichungstag der Anmeldung: 08.05.1985
(73) Patentinhaber: Locher, Pierre E., CH-6330 Cham (CH); Locher, Georges R., CH-6330 Cham (CH)
(72) Erfinder: Locher, Pierre E., CH-6330 Cham (CH); Locher, Georges R., CH-6330 Cham (CH)
(74) Vertreter: Werffeli, Heinz R., Dipl.-Ing.ETH.

(56) Entgegenhaltungen:
- EP-A- 0 051 048
- FR-A- 546 823
- FR-A- 2 245 546
- US-A- 3 762 789

## Beschreibung

Die Erfindung betrifft eine Safe-Anlage mit einer Vielzahl von voneinander getrennt zugänglichen, in mehreren in vertikaler Richtung sich erstreckenden Safe-Reihen innerhalb mindestens einer zylindrischen Mantelfläche angeordneten Safes, wobei die Safe-Zugangsöffnungen sich voneinander distanziert in dieser Mantelfläche befinden, ein die Safes abstützender Aufnahmeteil um seine Rotationsachse drehbar vorgesehen ist und die Safe-Zugangsöffnungen (3) durch Drehen des Aufnahmeteils (2) mit einer stillstehenden, in einem den mit den Safes verbundenen Aufnahmeteil umschliessenden Gehäuse vorgesehenen Durchtrittsöffnungen in Deckung bringbar sind.

Eine Safe-Anlage der eingangs genannten Art ist aus der EP-A-0 051 048 bekannt. Bei dieser bekannten Safe-Anlage erfolgt der Zugang zu den einzelnen, übereinander angeordneten Safes einer in vertikaler Richtung sich erstreckenden Safe-Reihe über eine über die gesamte Höhe dieser Safe-Reihe sich erstreckenden Durchtrittsöffnung.

Zur Verbesserung der Safe-Anlage der eingangs genannten Art ist die Safe-Anlage nach der Erfindung dadurch gekennzeichnet, dass der Aufnahmeteil um eine Strecke, die mindestens dem Mittenabstand zwischen der obersten und der untersten Safe-Reihe entspricht, längs der Rotationsachse des Aufnahmeteils verschieb- und positionierbar ist, derart, dass die einzelnen Safe-Zugangsöffnungen durch Drehen des Aufnahmeteils um seine Rotationsachse und/oder Verschieben des Aufnahmeteils längs der letzteren einzeln in Deckung mit der Durchtrittsöffnung bringbar sind, die im Gehäuse derart ausgebildet ist, dass die übrigen Safe-Zugangsöffnungen nicht zugänglich sind.

Dabei ist es zweckmässig, wenn - gemäss den Merkmalen des Anspruchs 3 - die im Gehäuse vorgesehene Durchtrittsöffnung mittels einer vorzugsweise gepanzerten Schiebetür verschliessbar ist. Es ist vorteilhaft, wenn die Schiebetür mit einem Antrieb versehen und der letztere mit einer Steuerung verbunden ist, wobei die Steuerung so ausgebildet ist, dass die Schiebetür die Durchtrittsöffnung nur bei Eingabe eines bestimmten Befehls für kurze Zeit freigibt.

Um Missbräuche möglichst zu vermeiden, ist es zweckmässig, wenn die einzelnen Safes mit einer optischen Abtastanordnung zur Überprüfung ihrer Belegung oder Nicht-Belegung versehen sind.

Es ist ausserdem vorteilhaft, wenn der Antrieb die achsiale Verschiebung und der Antrieb für die Drehung des die Safes abstützenden Aufnahmeteils mit einer Steuerung zur genauen Ausrichtung der Safe-Zugangsöffnung eines bestimmten Safes auf die im Gehäuse vorgesehene Durchtrittsöffnung verbunden sind.

Es ist auch möglich, dass mindestens zwei parallel zueinander angeordnete, eine zylindrische Aussenform aufweisende, um ihre Längsachse drehbare, die Safes abstützende Aufnahmeteile vorgesehen sind, welche ihrerseits zusätzlich gemeinsam um eine gemeinsame Drehachse drehbar gelagert sind. Weitere Merkmale der Erfindung sind Gegenstand der abhängigen Ansprüche 7 bis 10.

Gegenstand der vorliegenden Erfindung ist ausserdem ein Verfahren zum Betrieb der erfindungsgemässen Safe-Anlage, welches dadurch gekennzeichnet ist, dass man durch Einwerfen mindestens einer Münze und/oder durch Einführung eines mit einem Code versehenen Teiles, wie z.B. einer Magnetkarte, und/oder durch Eingabe eines Codes die Zugangsöffnung eines unbesetzten Safes in Deckung mit der im Gehäuse vorgesehenen Durchtrittsöffnung bringt, und nach Belegung dieses Safes einen magnetisch, mechanisch oder optisch lesbaren, diesem Safe zugeordneten Beleg empfängt, welcher zu einem späteren Zeitpunkt zur Eingabe in eine Prüf- und Safe-Anwählstation dient, um den diesem Beleg zugeordneten belegten Safe wieder in Deckung mit der im Gehäuse vorgesehenen Durchtrittsöffnung zu bringen.

Dabei ist es zweckmässig, wenn der in die Prüf-und Safe-Anwählstation eingegebene Beleg nur in Kombination mit einem vom Benützer einzugebenden Code wirksam ist.

Nachstehend wird die Erfindung anhand der Zeichnung beispielsweise erläutert. Es zeigt:
Fig. 1 einen Schnitt längs der Linie I-I in Fig. 2 durch eine erste beispielsweise Ausführungsform einer erfindungsgemässen Safe-Anlage;
Fig. 2 einen Schnitt längs der Linie 11-11 in Fig.1;
Fig. 3 einen Schnitt längs der Linie 111-111 in Fig. 4 durch eine zweite beispielsweise Ausführungsform einer erfindungsgemässen Safe-Anlage; und
Fig. 4 einen Schnitt längs der Linie IV-IV in Fig. 4.

Wie aus den Figuren 1 und 2 ersichtlich, ist eine Vielzahl von einzeln zugänglichen Safes 1 in einem zylindrischen Aufnahmeteil 2 angeordnet.

Die Safe-Zutrittsöffnungen 3 befinden sich voneinander distanziert in der zylindrischen Mantelfläche 4 des Aufnahmeteils 2. Der letztere ist längs einer vertikal verlaufenden Führung 5 in vertikaler Richtung verschiebbar und um diese herum drehbar.

Auf diese Weise sind die einzelnen Safe-Zutrittsöffnungen 3 durch Drehen des Aufnahmeteils 2 um seine Rotationsachse 6 und/oder durch Verschiebung des Aufnahmeteils 2 längs der letzteren einzeln mit einer stillstehenden, in einem den Aufnahmeteil 2 umschliessenden Gehäuse 7 vorgesehenen Durchtrittsöffnung 8 in Deckung bringbar, ohne dass die übrigen Safe-Zugangsöffnungen 3 zugänglich werden. Die im Gehäuse 7 vorgesehene Durchtrittsöffnung 8 ist im Normalfall mittels einer gepanzerten Schiebetür 9 verschlossen.

Die Schiebetür 9 ist mit einem Antrieb versehen und der letztere mit einer von der Position des Aufnahmeteils 2 beeinflussten Steuerung verbunden.

Dabei ist die Steuerung derart ausgebildet, dass die Schiebetür 9, die Durchtrittsöffnung 8 nur dann für kurze Zeit freigibt, wenn die Zugangsöffnung 3 des vom Benützer angewählten, zu belegenden bzw. zu leerenden Safes 1 sich in Dekkung mit der Durchtrittsöffnung 8 befindet. Um zu vermeiden, dass die Schiebetür 9 die Hand eines Benützers einklemmen könnte, wird die Durchtrittsöffnung 8 mittels einer Lichtschranke überwacht wie dies z.B. auch bei Lifttüren der Fall ist. Die Steuerung des Antriebs des Aufnahmeteils 2 ist derart, dass der letztere nur bei vollständig geschlossener Schiebetür 9 in seiner Position verändert werden kann, um zu vermeiden, dass für unbefugte Personen belegte Safes 1, wenn auch nur sehr kurzfristig, beim Passieren der Durchtrittsöffnung 8 zugänglich wären.

Selbstverständlich wäre es auch möglich, anstatt die Durchtrittsöffnung 8 die einzelnen Safe-Zutrittsöffnungen 3 mit je einem Abschliessteil, z.B. einer Schiebetür, zu versehen.

Der achsiale und der radiale Antrieb des Aufnahmeteils 2 wird derart gesteuert, dass jedes einzelne Safe 1 bei Eingabe eines diesem zugeordneten Positionierbefehls genau auf die im Gehäuse 7 vorgesehene Durchtrittsöffnung 8 ausgerichtet wird.

Wie aus Fig. 2 ersichtlich, ist es unter optimaler Ausnutzung des Querschnitts des Aufnahmeteils 2 auf einfache Weise möglich, verschieden lange, beziehungsweise verschieden grosse Safes 1 im gleichen Aufnahmeteil 2 vorzusehen.

Die Benützung der dargestellten Safe-Anlage geht so vor sich, dass man durch Einwerfen einer oder mehrere Münzen sowie durch Eingabe eines Codes bewirkt, dass bei geschlossener Schiebetür 9 die Zugangsöffnung 3 eines unbesetzten Safes 1 automatisch in Deckung mit der im Gehäuse 7 vorgesehenen Durchtrittsöffnung 8 gebracht wird, worauf sich die Schiebetür 9 öffnet und dadurch den Zugang zum angewählten, gemäss einem Speicher unbelegten Safe, freigibt.

Wird der derart freigegebene leere Safe 1 nicht innerhalb einer vorbestimmten Zeitspanne von beispielsweise 10 Sekunden beschickt, dann verschliesst die Schiebetür 8 die Zugangsöffnung 3 wieder und das vorangehend eingegebene Geld wird wieder retourniert.

Wird das freigegebene leere Safe 1 hingegen beschickt, oder belegt, dann wird die Zugangsöffnung 3 nach einer vorbestimmten Zeitdauer durch die Schiebetür 8 verschlossen, und zum Beispiel ein magnetisch lesbarer Beleg in Form einer Magnetkarte abgegeben. Diese codierte Magnetkarte dient dann zu einem späteren Zeitpunkt zur Eingabe in eine von der Vorderseite der Anlage her bedienbare, innerhalb dem Gehäuse 7 angeordnete Prüf- und Safe-Anwählstation, um nach Eintippen des beim früheren Münzeinwurf eingetippten und auf der danach ausgegebenen Magnetkarte unsichtbar gespeicherten Codes auf einem an der Stirnseite des Gehäuses 7 angeordneten Bedienungsfeldes und nach Zahlung des in letzterem angezeigten Mietbetrages den diesem Beleg zugeordneten belegten Safe 1 wieder in Deckung mit der im Gehäuse 7 vorgesehenen Durchtrittsöffnung 8 zu bringen und die Zugangsöffnung 3 freizugeben.

Da dieser unsichtbar auf der Magnetkarte zusätzlich zur Safenummer gespeicherte Sicherheitscode nur derjenigen Person bekannt ist, die vor der Abgabe dieser Magnetkarte diesen Code eintippte und dadurch zusätzlich zur Safenummer auf der Magnetkarte abspeicherte, ist ein Missbrauch einer solchen Magnetkarte bei Verlieren derselben ausgeschlossen.

Bei der in den Figuren 3 und 4 dargestellten zweiten beispielsweisen Ausführungsform sind zu der in den Figuren 1 und 2 dargestellten ersten Ausführungsform analoge Teile mit den gleichen Bezugszeichen versehen, so dass sich eine nochmalige Beschreibung dieser Teile erübrigt.

Wie aus diesen Figuren 3 und 4 ersichtlich, weist diese zweite Ausführungsform drei parallel zueinander angeordnete eine zylindrische Aussenform aufweisende Aufnahmeteile 2,2', 2" welche ihrerseits zusätzlich gemeinsam um eine gemeinsame Drehachse 10 drehbar im Gehäuse 7 gelagert sind.

Die drei Aufnahmeteile 2, 2' und 2" sind mittels einem oberen und einem unteren Verbindungsteil 11 respektive 12 miteinander verbunden, und als eine Einheit um die Drehachse 10 drehbar beziehungsweise längs dieser verschiebbar.

Eine andere Möglichkeit wäre zum Beispiel, die Führungen 5, 5' und 5" in vertikaler Richtung dem in vertikaler Richtung erforderlichen Verschiebeweg der Aufnahmeteile 2, 2' und 2" entsprechend zu bemessen und die letzteren längs der Führungen 5, 5' respektive 5" und nicht längs der Achse 10 zu verschieben.

Um zu vermeiden, dass der Inhalt der einzelnen Safes 1 unerwünscht aus diesen herausfallen kann, ist es möglich, die Safe-Zugangsöffnungen 3 durch je zwei im Aufnahmeteil 2 angeordnete, automatisch gesteuerte Schiebetürchen zu verschliessen, wenn die Safe-Zugangsöffnung 3 ausser Deckung mit der Durchtrittsöffnung 8 bewegt wird.

## Patentansprüche

1. Safe-Anlage mit einer Vielzahl von voneinander getrennt zugänglichen, in mehreren in vertikaler Richtung sich erstreckenden Safe-Reihen innerhalb mindestens einer zylindrischen Mantel fläche (4) angeordneten Safes (1), wobei die Safe-Zugangsöffnungen (3) sich voneinander distanziert in dieser Mantelfläche befinden, ein die Safes abstützender Aufnahmeteil (2) um seine Rotationsachse (6) drehbar vorgesehen ist, und die Safe-Zugangsöffnungen (3) durch Drehen des Aufnahmeteils (2) mit einer stillstehenden, in einem den mit den Safes verbundenen Aufnahmeteil (2) umschliessenden Gehäuse (7) vorgesehenen Durchtrittsöffnungen (8) in Deckung bringbar sind, dadurch gekennzeichnet, dass der Aufnahmeteil (2) um eine Strecke, die mindestens dem Mittenabstand zwischen der obersten und der untersten Safe-Reihe entspricht, längs der Rotationsachse (6) des Aufnahmeteils (2) verschieb- und positionierbar ist, derart, dass die einzelnen Safe-Zugangsöffnungen (3) durch Drehen des Aufnahmeteils (2) um seine Rotationsachse (6) und/oder Verschieben des Aufnahmeteils (2) längs der letzteren einzeln in Dekkung mit der Durchtrittsöffnung (8) bringbar sind, die im Gehäuse (7) derart ausgebildet ist, dass die übrigen Safe-Zugangsöffnungen (3) nicht zugänglich sind.

2. Safe-Anlage nach Anspruch 1, dadurch gekennzeichnet, dass die im Gehäuse (7) vorgesehene Durchtrittsöffnung (8) mittels einer im Gehäuse (7) angeordneten Schiebetür (9) verschliessbar ist.

3. Safe-Anlage nach Anspruch 2, dadurch gekennzeichnet, dass die Schiebetür (9) mit einem Öffnungs- und Schliessantrieb und dieser Antrieb mit einer Steuerung verbunden ist, wobei die Steuerung bei Eingabe eines Öffnungsbefehls die Schiebetür (9) mittels des Antriebs für kurze Zeit in Öffnungs- und danach wieder in Schliessstellung bewegt.

4. Safe-Anlage nach Anspruch 1, dadurch gekennzeichnet, dass die einzelnen Safes (1) mit einer optischen Abtastanordnung zur Überprüfung ihrer Belegung oder Nicht-Belegung versehen sind.

5. Safe-Anlage nach Anspruch 1, dadurch gekennzeichnet, dass der Antrieb für die achsiale Verschiebung und der Antrieb für die Drehung des die Safes (1 ) enthaltenden Aufnahmeteils (2) mit einer Steuerung zur genauen Ausrichtung der Safe-Zugangsöffnung (3) eines bestimmten Safes (1) auf die im Gehäuse (7) vorgesehene Durchtrittsöffnung (8) verbunden sind.

6. Safe-Anlage nach Anspruch 1, dadurch gekennzeichnet, dass mindestens zwei parallel zueinander angeordnete, eine zylindrische Aussenform aufweisende, um ihre Längsachse (5, 5', 5") drehbare, die Safes (1) enthaltende Aufnahmeteile (2, 2', 2") vorgesehen sind, welche ihrerseits zusätzlich gemeinsam um eine gemeinsame Drehachse (10) drehbar gelagert sind.

7. Safe-Anlage nach Anspruch 5, dadurch gekennzeichnet, dass die Steuerung der beiden Antriebe mit einer Belegabgabe- sowie einer Belegleseeinrichtung verbunden ist, wobei die Belegabgabeeinrichtung nach Belegung eines Safes (1 ) einen diesem Safe zugeordneten Beleg abgibt, die Belegleseeinrichtung die beiden mit der Steuerung verbundenen Antriebe so steuert, dass der diesem Beleg zugeordnete belegte Safe (1 ) wieder in Deckung mit der im Gehäuse (7) vorgesehenen Durchtrittsöffnung (8) gebracht wird.

8. Safe-Anlage nach Anspruch 7, dadurch gekennzeichnet, dass die Belegleseeinrichtung derart ausgebildet ist, dass sie nur in Kombination mit einem vom Benützer eingegebenen Code wirksam wird.

9. Safe-Anlage nach Anspruch 7, dadurch gekennzeichnet, dass die Belegabgabeeinrichtung mit einer Codeeingabeeinheitverbunden ist.

10. Safe-Anlage nach Anspruch 7, dadurch gekennzeichnet, dass der von der Belegabgabeeinrichtung abgegebene Beleg magnetisch, mechanisch oder optisch lesbar codiert ist.

11. Verfahren zum Betrieb der Safe-Anlage nach Anspruch 1, dadurch gekennzeichnet, dass man durch Einwerfen mindestens einer Münze und/oder durch Einführung eines mit einem Code versehenen Teiles und/oder durch Eingabe eines Codes die Zugangsöffnung eines unbesetzten Safes in Deckung mit der im Gehäuse vorgesehenen Durchtrittsöffnung bringt, und nach Belegung dieses Safes einen magnetisch, mechanisch oder optisch lesbaren, diesem Safe zugeordneten Beleg empfängt, welcher zu einem späteren Zeitpunkt zur Eingabe in eine Prüf- und Safe-Anwählstation dient, um den diesem Beleg zugeordneten belegten Safe wieder in Deckung mit der im Gehäuse vorgesehenen Durchtrittsöffnung zu bringen.

## Revendications

1. Installation de coffres-forts comportant plusieurs coffres (1 ) accessibles séparément les uns des autres, disposés à l'intérieur d'au moins une virole cylindrique (4), en plusieurs rangées de coffres verticales, et dans laquelle les ouvertures d'accès (3) aux coffres se trouvent à distance les unes des autres dans la paroi de la virole, un châssis (2) supportant les coffres est prévu pour pouvoir tourner autour de son axe de rotation (6), et les ouvertures d'accès (3) aux coffres peuvent être mises en coïncidence avec une entrée (8) fixe, ménagée dans une enveloppe (7) entourant le châssis (2) auquel sont fixés les coffres, caractérisée en ce que le châssis (2) peut être déplacé et positionné le long de son axe de rotation (6) sur une amplitude qui correspond au moins à la moitié de la distance entre les rangées de coffres supérieure et inférieure, de telle sorte que, par rotation du châssis (2) autour de son axe de rotation (6) et/ou par déplacement du châssis (2) le long de cet axe, les différentes ouvertures d'accès (3) aux coffres peuvent être mises chacune individuellement en coïncidence avec l'entrée (8) ménagée dans l'enveloppe (7), les autres ouvertures d'accès (3) aux coffres n'étant alors pas accessibles.

2. Installation de coffres-forts selon la revendication 1, caractérisée en ce que l'entrée (8) ménagée dans l'enveloppe (7) peut être fermée par une porte coulissante (9) installée dans l'enveloppe (7).

3. Installation de coffres-forts selon la revendication 2, caractérisée en ce que la porte coulissante (9) est reliée à un mécanisme d'ouverture/ fermeture et ce mécanisme est lui-même relié à une commande telle que, lors de l'émission d'un ordre d'ouverture, cette commande déplace au moyen dudit mécanisme la porte coulissante en position ouverte pendant une courte durée, puis la ramène en position fermée.

4. Installation de coffres-forts selon la revendication 1, caractérisée en ce que chacun des coffres (1 ) est muni d'un dispositif de balayage optique pour contrôler s'il est occupé ou libre.

5. Installation de coffres-forts selon la revendication 1, caractérisée en ce que le mécanisme de déplacement axial et le mécanisme de rotation du châssis (2) qui contient les coffres (1 ) sont reliés à une commande pour amener avec précision l'ouverture d'accès (3) à un coffre (1 ) désigné devant l'entrée (8) ménagée dans l'enveloppe (7).

6. Installation de coffres-forts selon la revendication 1, caractérisée en ce que sont prévus au moins deux châssis (2,2',2") contenant les coffres (1), disposés parallèlement les uns aux autres, ayant une forme extérieure cylindrique, pouvant tourner autour de leur axe longitudinal (5, 5', 5"), et qui en outre sont installés pour pouvoir tourner ensemble autour d'un axe de rotation (10) commun.

7. Installation de coffres-forts selon la revendication 5, caractérisée en ce que la commande des deux mécanismes est reliée à un distributeur et à un lecteur de reçus, le distributeur de reçus, après chargement d'un coffre (1 ), délivrant un reçu affecté à ce coffre, le lecteur de reçus pilotant les deux mécanismes reliés à la commande, de telle sorte que le coffre (1 ) occupé correspondant à ce reçu soit à nouveau mis en coïncidence avec l'entrée (8) ménagée dans l'enveloppe (7).

8. Installation de coffres-forts selon la revendication 7, caractérisée en ce que le lecteur de reçus est conçu de façon qu'il ne fonctionne qu'en combinaison avec un code introduit par l'usager.

9. Installation de coffres-forts selon la revendication 7, caractérisée en ce que le distributeur de reçus est relié à une unité d'entrée de codes.

10. Installation de coffres-forts selon la revendication 7, caractérisée en ce que le reçu délivré par le distributeur de reçus est codé pour être lu magnétiquement, mécaniquement ou optiquement.

11. Procédé de fonctionnement, de l'installation de coffres-forts conforme à la revendication 1, caractérisé en ce qu'en introduisant au moins une pièce de monnaie et/ou en introduisant un objet muni d'un code et/ou en entrant un code, on met l'ouverture d'accès à un coffre non occupé en coïncidence avec l'entrée ménagée dans l'enveloppe, et après chargement, de ce coffre, on reçoit un reçu affecté à ce coffre, lisible magnétiquement, mécaniquement ou optiquement, reçu qui, à un moment ultérieur, sert à être introduit dans un poste de contrôle et de sélection de coffre, afin de mettre à nouveau le coffre occupé correspondant à ce reçu en coïncidence avec l'entrée ménagée dans l'enveloppe.

## Claims

1. A safe installation including a multiplicity of safes (1) separately accessible from one another, arranged in several rows of safes extending in a vertical direction inside at least one cylindrical housing (4), wherein the access openings (3) to the safes are spaced from one another on the housing surface, a safe supporting frame (2) is provided for rotation about its rotation axis (6) and the access openings (3) to the safes can be brought opposite one fixed access gate (8) provided in a casing (7) surrounding the safe mounting frame (2), characterized in that the frame (2) can be moved and positioned along its rotation axis (6) within a range corresponding at least to half the distance between the highest and the lowest layers of safes, so that by rotating the frame (2) around its rotation axis (6) and/or moving the frame (2) along said axis, the various safe openings (3) can each be individually brought opposite the access-gate (8) arranged in the casing (7), so that the other safe openings (3) are not accessible.

2. A safe installation according to claim 1, characterized in that the access-gate (8) provided in the casing (7) can be closed with a sliding door (9) installed inside the casing (7).

3. A safe installation according to claim 2, characterized in that the sliding door (9) is connected to an opening-closing mechanism, which is connected in turn to a control device so that, upon an opening order, said control device, by means of said mechanism, moves the sliding door open for a short moment, then moves it back closed.

4. A safe installation according to claim 1, characterized in that each safe (1) is provided with an optical scanning device to check if it is occupied or not.

5. A safe installation according to claim 1, characterized in that the mechanism for moving axially and the mechanism for rotating the safe holding frame (2) are connected to a control device to accurately bring the access opening (3) to a specified safe (1) opposite the access gate (8) provided in the casing (7).

6. A safe installation according to claim 1, characterized in that there are provided at least two safe holding frames (2, 2', 2") arranged parallel with each other with cylindrical outer shape and rotatable around their own longitudinal axis (5, 5', 5"), which moreover are installed so that they can rotate together around a common axis (10).

7. A safe installation according to claim 5, characterized in that the control device of both mechanisms is connected to a voucher delivering and reading equipment, the voucher delivering equipment delivering, after loading of a safe (1), a voucher corresponding to said safe, and the voucher reading equipment controlling the two mechanisms connected to the control device so that the loaded safe (1) corresponding to said voucher is brought again opposite the access gate (8) provided in the casing (7).

8. A safe installation according to claim 7, characterized in that the voucher reading equipment is designed so that it operates only in combination with a code input by the user.

9. A safe installation according to claim 7, characterized in that the voucher delivering equipment is connected to a code input unit.

10. A safe installation according to claim 7, characterized in that the voucher delivered by the voucher delivering equipment is coded for magnetic, mechanical or optical reading.

11. A process for operating the safe installation according to claim 1, characterized in that, by inserting at least one coin and/or by inserting a coded mark and/or upon input of a code, the access opening to a non-occupied safe is brought opposite the access gate provided in the casing, and, after the safe is loaded, a voucher corresponding to this safe is delivered, which voucher can be magnetically, mechanically or optically read, and is used at a later time, to be inserted into a checking and safe selecting station, in order to bring again the occupied safe corresponding to this voucher opposite the access gate provided in the casing.
